# EUROPÄISCHE PATENTSCHRIFT

(11) **EP 0 298 352 B1**
(45) Veröffentlichungstag und Bekanntmachung des Hinweises auf die Patenterteilung: **10.02.1993**
(21) Anmeldenummer: 88110333.7
(22) Anmeldetag: 29.06.1988
(51) Int. Cl.: B65D 55/02

(54) **Originalitätssicherung**
Tamper-proof device
Dispositif de sécurité

(30) Priorität: 07.07.1987 DE 3722330
(43) Veröffentlichungstag der Anmeldung: 11.01.1989
(73) Patentinhaber: Zeller Plastik GmbH, 56856 Zell (DE)
(72) Erfinder: Koehn, Jochen, D-5583 Zell/Mosel (DE)
(74) Vertreter: Schroeter, Helmut

(56) Entgegenhaltungen:
- DE-A- 1 532 413
- US-A- 4 613 063

## Beschreibung

Die Erfindung bezieht sich auf eine Originalitätssicherung mit den im Oberbegriff von Anspruch 1 oder 2 genannten Merkmalen. Das Etikett soll wie üblich die Teile des Verschlusses geschlossen halten. Im allgemeinen sind es zwei Verschlußteile, nämlich Unterteil und Deckel. Es können jedoch auch mehr Verschlußteile vom selben Etikett zusammengehalten werden, z.B. zusätlich noch ein Zwischenring. Solange das Etikett sich an seinem Ort befindet, soll dies bedeuten, daß der Verschluß nach der Originalabfüllung nicht mehr geöffnet worden ist. Bekannte Originalitätssicherungen gewähren jedoch keine ausreichende Sicherheit. Durch die vorliegende Erfindung soll eine Originalitätssicherung geschaffen werden, die einen sehr hohen Grad von Sicherheit gegen Fälschungen gewährt.

Die Erfindung soll zunächst in einigen Ausführungsbeispielen anhand der beigefügten Zeichnungen erläutert werden.
- Figur 1: zeigt perspektivisch einen Verschluß für die Mündung eines Behälters, insbesondere einer Flasche, mit einem in Vertiefungen sitzenden Etikett.
- Figur 2: zeigt einen Verschluß, bei dem das Etikett zum Teil von einer Wand umgeben ist, im übrigen in Vertiefungen untergebracht ist.
- Figur 3: zeigt eine Einzelheit des Verschlusses nach Figur 2.

Der Verschluß nach Figur 1 hat einen Unterteil 4, einen Klappdeckel 6 und ein Schnappscharnier 8. Der Unterteil hat eine Griffmulde 10.

Ein Etikett 12 verbindet Deckel 6 und Unterteil 4 des geschlossenen Verschlusses.

Wird das Etikett in der Trennebene 14 zwischen Deckel 6 und Unterteil 4 durchgerissen oder durchgeschnitten, so its das Öffnen kenntlich gemacht. Verhindert werden muß aber, daß das Etikett abgezogen und nach dem Öffnen (Verfälschen des Behälterinhalts) und Wiederverschließen wieder aufgeklebt wird. Hierzu dienen mehrere Maßnahmen, die je für sich allein angewandt werden können. Vorzugsweise werden aber mehrere davon gemeinsam angewandt.

An den Verschlußteilen sind flache Vertiefungen vorhanden, die gemeinsam möglichst genau die Umrißform und Größe des Etiketts haben, und in die das hier abgebildete Etikett 12 geklebt ist. Die Vertiefungen haben schmale Randflächen 16, 18, 20, die verhindern sollen, daß jemand mit einem Fingernagel oder Werkzeug unter das Etikett greifen und es abheben kann. Vorzugsweise gehen die Randflächen scharfkantig, insbesondere unter rechten Winkeln, in die benachbarten Flächenstücke der Verschlußteile über.

Um es dem Verbraucher zu ermöglichen, das Etikett, ohne es zu beschädigen, abzuziehen, z.B. weil es einen Sammel- oder Erinnerungswert hat, kann nach Figur 2 und 3 an mindestens einem Etikettende an Stelle einer flachen Vertiefung an dem einen Verschlußteil, hier dem Deckel 6, eine etwa hufeisenförmige Wand 22 vorgesehen sein. Sie ist an den Deckel gespritzt und läßt sich vom Verbraucher abbrechen. Nach dem Abbrechen der Wand hat der Verbraucher Zugang zu nun freiliegenden Kanten des Etiketts und kann das Etikett abziehen, ohne es zu zerstören.

Wie Figur 3 zeigt, kann die Wand mit dem Deckel nur in einigen Brücken 24 zusammenhängen, im übrigen aber durch dünne Schlitze 26 vom Deckel getrennt sein, so daß sich eine Soll-Bruchlinie ergibt. Nach dem Abbrechen der Wand bleiben Reste der Brücken 24 stehen und machen das Öffnen kenntlich, selbst wenn das dann abgenommene Etikett durch ein anderes Etikett ersetzt wird.

Zur zusätzlichen Sicherheit kann das Etikett mit einem Kleber angebracht werden, der nur einen einzigen Klebvorgang zuläßt. Ein Wiederankleben mit Hilfe des Originalklebers ist daher nicht möglich. Bei geeigneter Materialwahl ist auch ein Wiederankleben mit Hilfe eines anderen Klebers nicht möglich.

Das Etikett kann zwei Schichten haben, insbes. aus nur zwei Schichten bestehen, einer den Verschlußteilen zugekehrten inneren und einer äußeren Schicht. Die innere Schicht wird dauerhaft aufgesiegelt oder aufgeklebt. Die äußere Schicht ist mit der inneren durch einen lösbaren Kleber verbunden, der ebenfalls nur einen einzigen Klebvorgang ermöglicht. Wird die äußere Schicht abgezogen, so ist das erkennbar. Zur Verdeutlichung kann die innere Schicht einen Aufdruck tragen wie "Behalter geöffnet".

Die äußere Schicht kann nach Art von Plaketten für deutsche Kraftfahrzeug-Kennzeichenschilder aus einzelnen Flächenstücken bestehen, die beim Abziehen auseinanderreißen.

Die äußere Schicht kann nach Art von Geldscheinen einen fälschungssicheren Aufdruck tragen, damit das Fälschen von Etiketts zu kostspielig oder es leicht erkennbar wird, daß gefälschte Etiketts aufgeklebt wurden.

## Patentansprüche

1. Originalitätssicherung für Verschlüsse von Behältern, insbesondere Flaschen, mit einem Etikett, das, nachdem es entfernt oder beschädigt ist, erkennbar macht, daß der Behälter geöffnet wurde, **gekennzeichnet** durch folgende Merkmale:
a) die beim Öffnen auseinanderzubewegenden Verschlußteile sind mit flachen Vertiefungen zur Aufnahme des Etiketts (12) versehen,
b) die Vertiefungen gehen von einem Verschlußteil in den oder die anderen über und haben gemeinsam die Umrißform und Größe des Etiketts.

2. Originalitätssicherung für Verschlüsse von Behältern, insbesondere Flaschen, mit einem Etikett, das, nachdem es entfernt oder beschädigt ist, erkennbar macht, daß der Behälter geöffnet wurde, **gekennzeichnet** durch folgende Merkmale:
a) einer der beim Öffnen auseinanderzubewegenden Verschlußteile ist mit einer flachen Vertiefung zur Aufnahme eines Etikettenabschnitts versehen,
b) der andere Etikettenabschnitt ist ohne Zwischenraum von einer Wand (22) umgeben, die aus der Fläche des Verschlußteils vorsteht und vom Benutzer abzubrechen ist um Zugang zum Etikett zu ermöglichen.

3. Originalitätssicherung nach Anspruch 2, dadurch **gekennzeichnet,** daß für alle nicht von einer Wand umgebenen Teile des Etiketts in den Verschlußteilen Vertiefungen vorgesehen sind, die gemeinsam Umrißform und Größe des verbleibenden Etikett-Teils haben.

4. Originalitätssicherung nach Anspruch 1 oder 3, dadurch **gekennzeichnet,** daß die Vertiefungen von Randflächen (16, 18, 20) begrenzt sind, die scharfkantig, insbesondere unter rechten Winkeln in die benachbarten Flächenstücke der Verschlußteile und der Vertiefungen übergehen.

5. Originalitätssicherung nach einem der vorangehenden Ansprüche, dadurch **gekennzeichnet,** daß das Etikett mit einem Kleber versehen ist, der nur einen einzigen Klebvorgang zuläßt.

6. Originalitätssicherung nach einem der vorangehenden Ansprüche, **gekennzeichnet** durch folgende Merkmale:
a) das Etikett hat zwei voneinander trennbare Schichten, eine innere und eine äußere,
b) die innere Schicht ist in den Vertiefungen durch Einkleben oder Einsiegeln dauerhaft zu befestigen,
c) die äußere Schicht ist mit der inneren durch einen lösbaren Kleber verbunden.

7. Originalitätssicherung nach Anspruch 6, dadurch **gekennzeichnet,** daß die innere Schicht einen das Öffnen kenntlich machenden Aufdruck trägt.

8. Originalitätssicherung nach Anspruch 6 oder 7, dadurch **gekennzeichnet,** daß die äußere Schicht einen fälschungssicheren Aufdruck trägt.

9. Originalitätssicherung nach einem der vorangehenden Ansprüche, dadurch **gekennzeichnet,** daß das Etikett oder zumindest seine äußere Schicht aus einzelnen Flächenstücken besteht, die beim Abziehen auseinanderreißen.

10. Originalitätssicherung nach Anspruch 2, dadurch **gekennzeichnet,** daß die Wand (22) in einer Soll-Bruchlinie mit dem einen Verschlußteil verbunden ist.

11. Originalitätssicherung nach Anspruch 10, dadurch **gekennzeichnet,** daß die Wand (22) mit dem einen Verschlußteil nur in einigen abbrechbaren Brücken (24) zusammenhängt.

## Claims

1. Originality guarantee for closures of containers, particularly bottles, with a label which indicates that the container has been opened after the label has been removed or damaged, characterised by the following features:
a) the portions of the closure which are moved apart when it is opened are provided with flat recesses for receiving the label (12),
b) the recesses merge from one closure portion into the other or others and together have the external shape and size of the label.

2. Originality guarantee for closures of containers, particularly bottles, with a label which indicates that the container has been opened after the label has been removed or damaged, characterised by the following features:
a) one of the portions of the closure which are moved apart when it is opened is provided with a flat recess for receiving a label section,
b) the other label section is surrounded without an intervening space by a wall (22) which projects from the surface of the closure portion and is to be broken off by the user in order to provide access to the label.

3. Originality guarantee as claimed in claim 2, characterised in that recesses are provided in the closure portions for all those portions of the label which are not surrounded by a wall, which recesses have the common external shape and size of the remaining portion of the label.

4. Originality guarantee as claimed in claim 1 or 3, characterised in that the recesses are bordered by edge surfaces (16,18,20) which meet the adjacent surface areas of the closure portions and the recesses at sharp edges, particularly at right-angles.

5. Originality guarantee as claimed in one of the preceding claims, characterised in that the label is provided with an adhesive which only permits a single adhesion process.

6. Originality guarantee as claimed in one of the preceding claims, characterised by the following features:
a) the label has two separable layers, an inner one and an outer one,
b) the inner layer is to be permanently connected in the recesses by glueing or sealing,
c) the outer layer is connected to the inner one by a releasable adhesive.

7. Originality guarantee as claimed in claim 6, characterised in that the inner layer has an imprint which indicates that the closure has been opened.

8. Originality guarantee as claimed in claim 6 or 7, characterised in that the outer layer carries a forgery-proof imprint.

9. Originality guarantee as claimed in one of the preceding claims, characterised in that the label or at least its outer layer comprises individual surface portions which tear apart on removal.

10. Originality guarantee as claimed in claim 2, characterised in that the wall (22) is connected to one closure portion at a predetermined breaking line.

11. Originality guarantee as claimed in claim 10, characterised in that the wall (22) is connected to the one closure portion by only a few frangible bridges (24).

## Revendications

1. Dispositif de garantie d'authenticité pour des fermetures de récipients, en particulier des bouteilles, avec une étiquette qui fait voir, après qu'elle a été retirée ou endommagée, que le récipient a été ouvert,
**caractérisé** par les caractéristiques suivantes :
a) les éléments de la fermeture destinés à être écartés l'un de l'autre lors de l'ouverture sont munis de renfoncements à fond plat pour recevoir l'étiquette (12),
b) les renfoncements se prolongent à partir d'un élément de la fermeture sur l'autre ou les autres éléments, et ils ont ensemble la forme du contour et la taille de l'étiquette.

2. Dispositif de garantie d'authenticité pour les fermetures de récipients, en particulier des bouteilles, avec une étiquette qui fait voir, après qu'elle a été retirée ou endommagée, que le récipient a été ouvert,
**caractérisé** par les caractéristiques suivantes :
a) un des éléments de la fermeture, destinés à être écartés l'un de l'autre lors de l'ouverture,est muni d'un renfoncement à fond plat pour recevoir une section de l'étiquette,
b) l'autre section de l'étiquette est entourée, sans espace intermédiaire, par une paroi (22) en saillie sur la surface de l'élément de la fermeture, et qui est destinée à être cassée par l'utilisateur pour permettre d'accéder à l'étiquette.

3. Dispositif de garantie d'authenticité selon la revendication 2, caractérisé en ce que, pour toutes les parties de l'étiquette non entourées par une paroi, des renfoncements sont prévus dans les éléments de la fermeture, ces renfoncements ayant ensemble la forme du contour et la taille de la partie restante de l'étiquette.

4. Dispositif de garantie d'authenticité selon la revendication 1 ou 3, caractérisé en ce que les renfoncements sont limités par des surfaces bordantes (16, 18, 20) qui se raccordent par des bords aigus, en particulier à angles droits, avec les parties voisines des surfaces des éléments de la fermeture et des renfoncements.

5. Dispositif de garantie d'authenticité selon une des revendications précédentes, caractérisé en ce que l'étiquette est munie d'un adhésif qui n'admet qu'une seule operation de collage.

6. Dispositif de garantie d'authenticité selon une des revendications précédentes, caractérisé par les caractéristiques suivantes :
a) l'étiquette a deux couches séparables l'une de l'autre, une couche intérieure et une couche extérieure,
b) la couche intérieure est destinée à être fixée durablement dans les renfoncements, par collage ou scellement,
c) la couche extérieure est reliée à la couche intérieure par un adhésif détachable.

7. Dispositif de garantie d'authenticité selon la revendication 6, caractérisé en ce que la couche intérieure porte une indication imprimée faisant savoir que le récipient a été ouvert.

8. Dispositif de garantie d'authenticité selon la revendication 6 ou 7, caractérisé en ce que la couche extérieure porte une impression infalsifiable.

9. Dispositif de garantie d'authenticité selon une des revendications précédentes, caractérisé en ce que l'étiquette, ou tout au moins sa couche extérieure, est constituée de parties de surfaces individuelles qui se séparent par arrachement lors de leur enlèvement.

10. Dispositif de garantie d'authenticité selon la revendication 2, caractérisé en ce que la paroi (22) est reliée à un des éléments de la fermeture par une ligne de rupture obligatoire.

11. Dispositif de garantie d'authenticité selon la revendication 10, caractérisé en ce que la paroi (22) n'est reliée à l'élément de la fermeture que par seulement quelques ponts (24) pouvant être cassés.
